# EUROPÄISCHE PATENTSCHRIFT

(11) **EP 3 624 630 B1**
(45) Veröffentlichungstag und Bekanntmachung des Hinweises auf die Patenterteilung: **17.11.2021**
(21) Anmeldenummer: 18736779.2
(22) Anmeldetag: 17.05.2018
(51) Int. Cl.: A45C 13/10, A44B 19/18, A44B 19/30, A45C 13/18, A44B 19/24

(54) **VERSCHLUSSSYSTEM ZUR AUSBILDUNG EINER VERSCHLIESSBAREN ÖFFNUNG EINES BEHÄLTNISSES UND SICHERUNGSVORRICHTUNG FÜR DAS VERSCHLUSSSYSTEM**
CLOSURE SYSTEM FOR FORMING A CLOSABLE OPENING OF A CONTAINER AND SAFETY DEVICE THEREFOR
SYSTÈME DE FERMETURE POUR FORMER UNE OUVERTURE D'UN RECIPIENT POUVANT ÊTRE FERMÉ ET DISPOSITIF DE SÉCURITÉ POUR CE SYSTÈME DE FERMETURE

(30) Priorität: 19.05.2017 AT 504312017
(43) Veröffentlichungstag der Anmeldung: 25.03.2020
(73) Patentinhaber: Zipp It GmbH, 1010 Wien (AT)
(72) Erfinder: WELLER, Karl, 2103 Langenzersdorf (AT)
(74) Vertreter: Burger, Hannes
(86) Internationale Anmeldenummer: PCT/AT2018/060099
(87) Internationale Veröffentlichungsnummer: WO 2018/209376

(56) Entgegenhaltungen:
- EP-A1- 1 486 132
- DE-U1-202012 103 368
- ES-A1- 2 542 636
- US-A- 6 029 482
- US-A1- 2009 226 050

## Beschreibung

Die Erfindung betrifft ein Verschlusssystem zur Ausbildung einer verschließbaren Öffnung eines Behältnisses. Weiters betrifft die Erfindung auch noch eine Sicherungsvorrichtung für das Verschlusssystem.

Insbesondere betrifft die Erfindung ein Verschlusssystem, welches mehrfach verschlossen und geöffnet werden kann und in seinem geschlossenen Zustand einen besonderen Schutz gegenüber einem missbräuchlichen Öffnungsversuch bietet.

Zum Verschluss einer Behältnisöffnung sind dem Fachmann eine Mehrzahl unterschiedlicher Systeme bzw. Vorrichtungen bekannt. Zumeist wird dabei eine Außenumhüllung bzw. Außenwand des Behältnisses in einer geeigneten Weise geöffnet, und ein Verschlusselement im Bereich der Öffnung, insbesondere am Öffnungsrad, angebracht. Im geschlossenen Zustand werden die beiden gegenüberliegenden Außenwandteile vom Verschlusselement bzw. Verschlusssystem derart angeordnet bzw. gehalten, dass eine durchgehende und quasi ungeöffnete Außenhüllen bzw. Außenwand entsteht. Im geöffneten Zustand gibt der Verschluss die Öffnung frei und erlaubt den Zugriff auf das Behältnisinnenvolumen.

Eine mögliche Ausführung eines Verschlusses wird durch einen Reißverschluss gebildet, bei dem an den Rändern der Öffnung gegenüberliegend, jeweils eine Reihe von Verschlusselementen angeordnet sind. Von einem Gleiter werden diese bei der Bewegung des Gleiters in eine Richtung in Eingriff, und bei Bewegung des Gleiters in die Gegenrichtung außer Eingriff gebracht. Ein Reißverschluss hat insbesondere den Vorteil, dass sehr einfach und vor allem mit geringem Aufwand der Verschluss geöffnet und wieder verschlossen werden kann. Und dass quer zur Längserstreckung des Reißverschlusses und in Richtung der Behältnisaußenwand bzw. Außenhülle, bereits eine gute Widerstandsfähigkeit gegenüber einem Öffnungsversuch besteht.

Nachteilig an einem Reißverschluss ist jedoch, dass durch Aushebeln bzw. gegeneinander Verschieben der im Eingriff stehenden Verschlusselemente ein verschlossener Reißverschluss geöffnet werden kann. Insbesondere ist es nachteilig, da es reicht, ein einzelnes Verschlusselement auszuhebeln, um den Verschluss missbräuchlich zu öffnen. Um ein derartiges missbräuchliches Öffnen des Reißverschlusses zu verhindern, sind aus dem Stand der Technik mehrere Möglichkeiten bekannt.

Beispielsweise zeigt die CN 203913662 U einen Reißverschluss, bei dem während der Verschließbewegung, vom Gleiter ein Draht durch eine Ausnehmung der sich im Eingriff befindlichen Verschlusselemente gezogen wird. Die Länge des Drahtes entspricht dabei der Länge des Verschlusses, wodurch im geöffneten Zustand des Verschlusses, der Draht am Verschlussende vorsteht.

Aus der EP 1 486 132 A1 ist ein verstärkter Reißverschluss bekannt, bei dem ebenfalls vom Gleiter ein Sicherungselement durch die in Eingriff befindlichen Verschlusselemente gezogen wird. Um zu verhindern, dass im geöffneten bzw. teilgeöffnetem Zustand das Sicherungselement am Verschlussende vorsteht, ist offenbart, dass dieses auf einer Vorrichtung in Form einer Spule aufgewickelt wird. Damit wird auch ein Verknoten bzw. Verwinden des Sicherungsseils verhindert. Auch steht damit das Sicherungsseil nicht über den Verschluss vor.

Aus der DE 29 22 057 A1 ist ein Reißverschluss bekannt, bei welchem auf einer Seite der Verschlusselemente ein Sicherungselement vorhanden ist, in welches beim Verschließen das zweite Verschlusselement eingelegt bzw. eingehängt wird und somit eine Sicherung gegen ein unbeabsichtigtes Öffnen gewährleistet ist.

Ein Sicherungsseil, welches vom Gleiter beim Verschließen der Verschlusselemente durch diese gezogen wird, ist auch aus den Dokumenten CH 279900 A, GB 428469 A, US 1,980,955 A, DE 55 08 43 C, und US 1,190,745 A bekannt. Die Dokumente US 1,980,955 A und CH 272230 A offenbaren auch eine Vorrichtung zum Aufwickeln des Sicherungselements.

Die DE 20 2012 103368 U1 beschreibt eine Sicherungsvorrichtung für ein Verschlusssystem umfassend ein Gehäuse mit einem Betätigungselement, wobei im Gehäuse eine Stellvorrichtung, eine elektrische Energiequelle und eine Steuerungselektronik angeordnet ist. Die Steuerungselektronik ist mit dem Betätigungselement und der Energiequelle und weiters über einen Steuerungsausgang mit der Stellvorrichtung verbunden. Im Gehäuse ist ein Fixierelement relativbeweglich gehalten angeordnet. Die Steuerungselektronik weist ein Sicherheitsmodul auf, welches zur Prüfung einer Freigabebedingung ausgebildet ist, wobei durch die Stellvorrichtung in einer ersten Stellung der Stellvorrichtung das Fixierelement in der Verschlussposition fixiert ist. In einer zweiten Stellung ist das Fixierelement freigegeben.

Aus der ES 2 542 636 A1, der US 2009/226050 A1 und der US 6 029 482 A sind weitere Sicherungsvorrichtungen für Verschlusssysteme gemäß dem Oberbegriff des Anspruchs 12 bekannt geworden.

Die bekannten Reißverschlusssysteme mit einem Sicherungselement haben allesamt den Nachteil, dass das Sicherungselement im geöffneten bzw. teilgeöffnetem Zustand des Reißverschlusses außerhalb des Reißverschlusses angeordnet ist und dort beschädigt bzw. manipuliert werden kann. Insbesondere kann es auch die Handhabung des Behältnisses einschränken. Auch bei Reißverschlusssystemen mit einer Aufwickelvorrichtung ist dies gegeben, da zum zuverlässigen Aufwickeln des Sicherungselements, dieses auch im geschlossenen Zustand des Reißverschlusses mit einem Teilabschnitt in der Aufwickelvorrichtung angeordnet sein muss. Eine Aufwickelvorrichtung hat den weiteren Nachteil, dass sie zusätzliche mechanische Komponenten umfassen muss, um eine selbsttätige Aufwicklung zu ermöglichen, was die Gefahr eines mechanischen Defekts erhöht. Auch ist durch diese Aufwickelvorrichtung der gesicherte Reißverschluss als solcher erkennbar, was auf den besonders gesicherten Inhalt im Inneren des Behältnisses hinweist und das Behältnis somit für einen Missbrauchsversuch interessant macht. Eine Aufrollvorrichtung zur Zwischenlagerung des Sicherungselements hat den weiteren Nachteil, dass die Aufrollvorrichtung Platz benötigt, und somit eine flache Ausführung nicht zulässt, wie sie aber beispielsweise von Versandtaschen gefordert ist.

Die Aufgabe der Erfindung liegt also darin, ein Verschlusssystem zu schaffen, welches einen gesicherten Reißverschluss dahingehend verbessert, dass dieser vor Beschädigung und Manipulation geschützt ist und wobei ferner die besonders geschützte Ausführung des Reißverschlusses für einen Betrachter nicht augenscheinlich erkennbar ist. Auch soll das Sicherungselement die Bedienung des Verschlusses nicht einschränken bzw. behindern.

Diese Aufgabe wird durch ein Verschlusssystem und eine Sicherungsvorrichtung für das Verschlusssystem gemäß den Ansprüchen gelöst.

Insbesondere wird die Erfindung durch ein Verschlusssystem zur Ausbildung einer verschließbaren Öffnung eines Behältnisses gelöst. Das Verschlusssystem umfasst einen Verschluss mit einer Längserstreckung und ein Verriegelungselement, wobei der Verschluss eine Reihe erster Verschlusselemente und eine Reihe zweiter Verschlusselemente umfasst. Ferner umfasst der Verschluss einen Gleiter, und einen geschlossenen und in Richtung der Längserstreckung distanziert, einen offenen Endabschnitt, wobei der Gleiter auf einem Verschiebeweg entlang der Reihe erster und zweiter Verschlusselemente, zwischen dem geschlossenen und dem offenen Endabschnitt des Verschlusses verschiebbar ist. Der Gleiter umfasst auch eine Führungskulisse zur Führung der ersten und zweiten Verschlusselemente und ist dazu ausgebildet, bei Verschiebung des Gleiters in Richtung auf den offenen Endabschnitt, die ersten und zweiten Verschlusselemente miteinander in Eingriff, und bei der Verschiebung des Gleiters in Richtung auf den geschlossenen Endbereich, die ersten und zweiten Verschlusselemente außer Eingriff zu bringen. Jedes erste und jedes zweite Verschlusselement umfasst einen Verschlusskörper, mit einer, einem Behältnisinnenraum zugewandten inneren Deckfläche, und einer, einem Behältnisaußenraum zugewandten äußeren Deckfläche, und einen Verriegelungskanal. Das Verriegelungselement ist seil- oder drahtartig ausgebildet und weist zwischen einem ersten Ende und einem zweiten Ende eine Länge auf. Das Verriegelungselement ist mit seinem ersten Ende am Gleiter befestigt und ferner entlang eines ersten Wegabschnitts im Verriegelungskanal angeordnet. Der offene Endabschnitt des Verschlusses weist einen ersten Grundkörper mit einer ersten Umlenkvorrichtung, und der geschlossene Endabschnitt des Verschlusses weist einen zweiten Grundkörper mit einer zweiten Umlenkvorrichtung auf. Ferner ist das Verriegelungselement auch mit seinem zweiten Ende am Gleiter befestigt und in seiner Länge, entlang des ersten Wegabschnitts vom ersten Ende am Gleiter zur zweiten Umlenkvorrichtung, und entlang eines zweiten Wegabschnitts von der zweiten zur ersten Umlenkvorrichtung, und entlang eines dritten Wegabschnitts von der ersten Umlenkvorrichtung zum zweiten Ende am Gleiter, geführt.

Der besondere Vorteil der sich aus dieser Ausführung liegt darin, dass das Verriegelungselement umlaufend geführt ist und der Bewegung des Gleiters folgt. Somit ist eine Beschädigung und ferner eine Möglichkeit zur Manipulation des Verriegelungselements weitestgehend verhindert. Gerade bei einem Verschluss mit großer Längserstreckung, und damit einer großen Behältnisöffnung, hat die erfindungsgemäße Ausführung den besonderen Vorteil, dass sich der Anwender keine Gedanken um die Zwischenlagerung des Verriegelungselements machen muss, wenn der Verschluss geöffnet ist.

Unter dem geschlossenen Endabschnitt wird hierin jenes Ende des Verschlusses verstanden, bei dem die ersten und zweiten Verschlusselemente stets im Eingriff sind, selbst wenn sich der Gleiter im Bereich des geschlossenen Endabschnitts befindet, und der Verschluss in seiner maximalen Länge geöffnet ist. Beim offenen Endabschnitt befinden sich dementsprechend die Verschlusselemente nicht, bzw. gerade nicht, im Eingriff, selbst wenn der Gleiter unmittelbar im Bereich des offenen Endabschnitts angeordnet, und der Verschluss somit geschlossen ist.

Der Querschnitt des Verriegelungselements ist derart gewählt, dass dieser Querschnitt im Querschnitt des Verrieglungsdurchbruchs (ausreichend) Platz findet.

Eine mögliche Ausführungsvariante besteht nun darin, dass in jedem ersten und jedem zweiten Verschlusselement in Richtung der Reihe der Verschlusselemente gesehen, im Verschlusskörper ein Verriegelungsdurchbruch ausgebildet ist, welcher Verriegelungsdurchbruch ferner eine, sich zur inneren Deckfläche erstreckende schlitzförmige Öffnung aufweist, welche schlitzförmige Öffnung parallel zur Richtung der Reihe der Verschlusselemente ausgerichtet ist, und wobei der Verriegelungsdurchbruch jeweils derart im ersten und zweiten Verschlusselement angeordnet ist, dass bei sich im gegenseitigen Eingriff befindlichen ersten und zweiten Verschlusselementen, die Verriegelungsdurchbrüche deckend angeordnet sind und den Verriegelungskanal bilden. Der Querschnitt des Verriegelungselements ist jedenfalls größer als die Schlitzbreite der Öffnung ist. Insbesondere ist der Querschnitt des Verriegelungselements derart gewählt, dass ein unbeabsichtigtes Herausrutschen durch den Öffnungsschlitz verunmöglicht wird. Eine Möglichkeit einen gegenständlichen Reißverschluss zu verschließen besteht darin, dass die zwei Reihen gegenüberliegend angeordneten Verschlusselemente durch die Bewegung entlang der Führungskulisse in einer Art Zahnradbewegung ineinander geführt werden. Aufgrund ihrer Außenform sind sie dann mechanisch gegen ein selbsttätiges auseinandergleiten gesichert. Wenn anspruchsgemäß, die deckend angeordneten Verriegelungsdurchbrüche den Verrieglungskanal bilden, in welchem das Verriegelungselement angeordnet ist, ist durch das Verriegelungselement auch ein gewaltsames Öffnen des Verschlusses stark erschwert bzw. verunmöglicht.

Eine Weiterbildung besteht darin, dass jedes zweite Verschlusselement im Verschlusskörper einen, zum Verriegelungsdurchbruch parallel ausgerichteten und von diesem abgegrenzten Führungsdurchbruch aufweist, in welchem das Verriegelungselement im zweiten Wegabschnitt geführt ist. Mit dieser Weiterbildung ist gewährleistet, dass das Verriegelungselement über die gesamte Längserstreckung des Verschlusses im Verschluss selbst geführt wird. Aufgrund der Ausbildung der zweiten Verschlusselemente ist gewährleistet, dass das geführte Verriegelungselement von der Außenseite des Behälters nicht zu erkennen ist und durch die Außenlage des Behältnisses abgedeckt bzw. geschützt ist. Ferner wird durch die gegenständliche Ausgestaltung gewährleistet, dass die Sicherungsfunktionalität des Verschlusses nicht unmittelbar erkennbar ist, da der Verschluss von der Außenseite des Behältnisses wie ein standardmäßiger Reißverschluss wirkt. Somit lässt sich ein gesteigertes kriminelles Interesse verhindern, da das Behältnis nicht unmittelbar als besonders gesichert erscheint.

Eine Weiterbildung besteht ferner darin, dass das Verriegelungselement im dritten Wegabschnitt im Verriegelungsdurchbruch der zweiten Verschlusselemente geführt ist. Da das Verriegelungselement aufgrund seines Querschnitts jedenfalls im Verriegelungsdurchbruch angeordnet bleibt, lässt sich mit dieser Weiterbildung gewährleisten, dass während der Bewegung des Gleiters entlang des Verschiebewegs, das Verriegelungselement im Bereich des Verschlusses zwischen Gleiter und offenem Endbereich, durch die zweiten Verschlusselemente geführt wird. Somit wird ein loses, bzw. freiliegendes Verriegelungselement verhindert.

Von Vorteil ist auch eine Weiterbildung, nach der das erste und zweite Verschlusselement im Bereich seiner äußeren Deckfläche eine Aufnahmevorrichtung zur Aufnahme einer Behältnis Außenhülle aufweist, wodurch sich die gegenständlichen Verschlusselemente direkt an der Außenhülle anordnen lassen. Nach einer weiteren vorteilhaften Ausführung kann die Außenhülle im Bereich der Aufnahmevorrichtung bzw. in einem Randbereich parallel zur Längserstreckung des Verschlusses mit einem Verstärkungselement ausgebildet sein und somit einen Manipulationsversuch erschweren bzw. verunmöglichen. Beispielsweise kann in diesem Randbereich ein Gewebe angeordnet sein, welches eine sehr hohe Reißfestigkeit aufweist.

Eine vorteilhafte Weiterbildung besteht auch darin, dass der Führungsdurchbruch im zweiten Verschlusselement unterhalb der äußeren Deckfläche und/oder unterhalb einer in der Aufnahmevorrichtung aufgenommenen Behältnis Außenhülle angeordnet ist. Dadurch ist gewährleistet, dass sich die Führung des Verriegelungselements dem Behältnisaußenraum abgewandt angeordnet befindet. Ein direkter Zugriff von außen zum Verriegelungselement ist somit verunmöglicht bzw. stark erschwert.

Nach einer Weiterbildung ist vorgesehen, dass die Länge des Verriegelungselements größer ist als die Längserstreckung des Verschlusses, insbesondere entspricht die Länge in etwa der doppelten Längserstreckung.

Eine vorteilhafte Weiterbildung besteht auch darin, dass die erste und zweite Umlenkvorrichtung jeweils vollständig im ersten bzw. zweiten Grundkörper angeordnet ist. Damit ist sichergestellt, dass die Führung des Verriegelungselements durch den jeweiligen Grundkörper geschützt ist, und ein Manipulationsversuch scheitern wird, bzw. sofort erkennbar wird, da in diesem Fall eine Beschädigung erkennbar ist. Insbesondere ist eine Manipulation ohne massives Werkzeug verunmöglicht.

Nach einer Weiterbildung ist ferner vorgesehen, dass der erste Grundkörper eine erste Fixierungsvorrichtung und der Gleiter eine zweite Fixierungsvorrichtung aufweisen. Dies ermöglicht es, die Bewegung des Gleiters in Relation zum Grundkörper einzuschränken, insbesondere eine missbräuchliche Änderung der Öffnung des Verschlusses zu verhindern. Die beiden Fixiervorrichtungen sind bevorzugt derart ausgebildet, dass sie im geschlossenen Zustand des Verschlusses, in einem Nahbereich zueinander angeordnet sind und somit eine Fixierung des Gleiters erleichtern.

Diesbezüglich ist gemäß einer Weiterbildung vorgesehen, dass ein Fixierelement vorgesehen ist, welches eine Verschluss- und eine Freigabestellung aufweist, und welches in der Verschlussstellung, eine Bewegung des Gleiters entlang des Verschiebewegs hemmt, insbesondere den Gleiter im unmittelbaren Nahbereich des ersten Grundkörpers fixiert hält. Damit kann gewährlistet werden, dass der Gleiter nicht vom Randbereich wegbewegt werden kann und somit ein Öffnen des Verschlusses verhindert ist. Das Fixierelement ist dabei bevorzugt derart ausgebildet, dass es einfach über den beiden bzw. um die beiden Fixiervorrichtungen angeordnet werden kann und ebenso einfach von diesen wieder entfernt werden kann.

Eine Weiterbildung besteht darin, dass die erste und zweite Fixierungsvorrichtung jeweils durch einen, zur Behältnis Außenseite gerichteten Halbzapfen gebildet ist. Dies erleichtert das Anbringen des Fixierelements, um die Bewegung des Gleiters beschränken zu können. Ist der Verschluss geschlossen und sind somit die erste und zweite Fixiervorrichtung im unmittelbaren Nahbereich zueinander angeordnet, ergänzen sich die beiden Fixiervorrichtungen zu einem Zapfen.

Von Vorteil ist ferner eine Weiterbildung, nach der die erste und zweite Fixierungsvorrichtung jeweils eine Ausnehmung aufweisen, in welche das Fixierelement in der Verschlussstellung eingreift, und wobei die Ausnehmung Behältnis außenliegend angeordnet ist. Dadurch lässt sich eine mechanisch formschlüssige Verriegelung erreichen, was einen deutlichen Sicherheitsgewinn darstellt, da dadurch ein Manipulationsversuch wesentlich erschwert wird.

Vorteilhafte Weiterbildungen bestehen darin, dass das Behältnis durch eines der Gruppe Tasche, Versandtasche, Fahrzeugtasche, Koffer, Zeltplane, Fahrzeugplane, Boot Persenning gebildet ist. Somit lässt sich das gegenständliche Verschlusselement für eine Vielzahl unterschiedliche Behältnisse verwenden, um diese Behältnisse mit einem fortschrittlichen Verschlusselement auszustatten. Im Hinblick auf Land- bzw. Seefahrzeuge hat das gegenständliche Verschlusssystem den Vorteil, dass eine besondere Sicherung des Verschlusses auch für abgestellte und nicht direkt überwachte Fahrzeuge möglich ist.

Eine Weiterbildung besteht auch darin, dass das Fixierelement durch ein flächenhaftes Element gebildet ist, welches Element eine Bahnkurve aufweist, wobei die Bahnkurve einen Freigabeabschnitt und einen Verschlussabschnitt aufweist, und wobei das flächenhafte Element vorzugsweise als eine, um einen Mittelpunkt drehbare Scheibe gebildet ist, und wobei die Bahnkurve bevorzugt als Kreissegment ausgebildet ist. Die Ausbildung einer Bahnkurve hat den Vorteil, dass nur eine spezifische Bewegung einen Wechsel zwischen Freigabe- und Verschlussabschnitt ermöglicht. Eine zufällige Freigabe bzw. eine zufällige Verriegelung lässt sich somit verhindern.

Eine weitere mögliche Ausführung besteht darin, dass die erste oder die zweite Umlenkvorrichtung ein Antriebsmittel aufweist oder dass die erste und die zweite Umlenkvorrichtung ein Antriebsmittel aufweisen. Das Antriebsmittel weist eine, auf das Verriegelungselement wirkende Antriebsvorrichtung auf. Durch die erfindungsgemäße Ausführung, dass das Verriegelungselement mit seinen beiden Enden am Gleiter befestigt ist, wird bei Anordnung eines Antriebsmittels an der ersten oder zweiten Umlenkvorrichtung eine sehr einfache Möglichkeit geschaffen, den Verschluss ohne, bzw. nur mit geringer, manueller Bedienhandlung öffnen und schließen zu können. Das Antriebsmittel kann einseitig wirkend ausgebildet sein, um den Verschluss selbsttätig öffnen oder schließen zu können, oder beidseitig wirkend ausgebildet sein, um beide Bewegungen realisieren zu können. Eine Anordnung eines Antriebsmittels in beiden Umlenkvorrichtungen hat den Vorteil, dass der Gleiter über das Verriegelungselement immer am kurzen Ende des Verriegelungselements gezogen werden kann. Die Antriebsvorrichtung kann bspw. durch einen Satz Hafträder gebildet sein, welche das Verrieglungselement quasi klemmen, und so die Antriebskraft des Antriebsmittels auf das Verriegelungselement übertragen.

Eine weitere Ausführung besteht auch darin, dass der Gleiter ein Antriebsmittel mit einer Antriebsvorrichtung aufweist. Diese Ausführung hat den Vorteil, dass sich der Antrieb direkt am Gleiter befindet und somit von der Krafteinlenkung der manuellen Bedienung gleichwertig ist. Die Antriebsvorrichtung kann bspw. als eine Art Zahnantrieb ausgebildet sein und so direkt in die ersten und zweiten Verriegelungselemente eingreifen.

Nach einer Weiterbildung ist vorgesehen, dass das Antriebsmittel als Drehantrieb ausgebildet ist. Beispielsweise kann der Drehantrieb ein elektromagnetischer oder Ultraschall bzw. Piezo Mikromotor sein, der äußerst kompakt ausgeführt sein kann, und somit in vorteilhafter Weise in dem knappen Raum des ersten bzw. zweiten Grundkörpers angeordnet werden kann.

Eine weitere vorteilhafte Weiterbildung besteht darin, dass das Antriebsmittel als Linearantrieb ausgebildet ist, insbesondere als Biegeschwinger. Ein Biegeschwinger ist bspw. durch ein Piezoelement gebildet, welches in einer Vorrichtung eingespannt ist, die ein mechanisches Resonanzelement aufweist. Durch elektrische Anregung mit der Resonanzfrequenz des Systems, führt die Vorrichtung eine Schwingbewegung aus, die in eine Linearbewegung und über die Antriebsvorrichtung in eine beliebige Bewegung umgelenkt werden kann, bspw. in eine Drehbewegung.

Nach einer weiteren Ausbildung ist vorgesehen, dass Antriebsmittel als Federspeicherantrieb ausgebildet ist. Bei diesem Antrieb wird Energie in einer Feder gespeichert, um sie bei Bedarf abrufen zu können. Die Speicherung kann bspw. durch einen expliziten manuellen Vorgang erfolgen, bspw. indem die Feder über ein Antriebselement vorgespannt wird. Oder die Speicherung erfolgt durch die Bewegung der Elemente des Verschlusses bei Öffnen bzw. beim Schließen. Beispielsweise kann eines der Umlenkelemente eine Spiralfeder aufweisen, welche durch ein externes, manuell betätigtes Antriebsmittel, oder durch die Bewegung des Verriegelungselements beim Öffnen/Schließen gespannt wird.

Nach einer Weiterbildung ist ferner vorgesehen, dass das Antriebsmittel ein Freigabeelement aufweist. Durch dieses Freigabeelement kann das Antriebsmittel aktiviert bzw. die gespeicherte Energie freigegeben werden, wodurch der Verschluss geöffnet bzw. geschlossen wird.

Die Aufgabe der Erfindung wird auch durch eine Sicherungsvorrichtung für ein Verschlusssystem gelöst. Die Sicherungsvorrichtung umfasst ein Außengehäuse mit einem Betätigungselement und eine, im Gehäuse angeordnete Stellvorrichtung und eine elektrische Energiequelle. Ferner ist eine Steuerungselektronik vorgesehen, welche mit dem Betätigungselement und der Energiequelle, und über einen Steuerungsausgang mit der Stellvorrichtung, verbunden ist. Das Fixierelement ist im Gehäuse relativbeweglich gehalten angeordnet, und ferner weist die Steuerungselektronik ein Sicherheitsmodul auf, welches zur Prüfung einer Freigabebedingung ausgebildet ist. Durch die Stellvorrichtung ist in einer ersten Stellung der Stellvorrichtung das Fixierelement in der Verschlussposition fixiert, und in einer zweiten Stellung ist das Fixierelement freigegeben, wobei das Fixierelement zwischen der Verschluss- und der Freigabestellung bewegbar ist.

Das Gehäuse kann bspw. als Kunststoff-Spritzgussteil ausgebildet sein, um so eine einfache und kostengünstige Herstellung zu ermöglichen. Im Gehäuse können auch Verstärkungselemente angeordnet sein, bspw. aus einem metallischen, oder einem Gewebematerial, um einen erweiterten Zugriffs- bzw. Vandalismusschutz zu erreichen.

Es ist bei der Sicherungsvorrichtung noch vorgesehen, dass die Stellvorrichtung als elektro-motorische oder elektromagnetische Stellvorrichtung ausgebildet ist. Mit dieser Ausbildung lässt sich erreichen, dass vom Bediener keinerlei manuelle Handlung erforderlich ist, um das Fixierelement zwischen der Freigabe- und der Verriegelungsposition zu bewegen. Diese Ausbildung erschwert eine Manipulation, da somit die Stellvorrichtung geschützt und von außerhalb des Gehäuses nicht zugreifbar angeordnet sein kann. Eine elektromotorische Stellvorrichtung kann bspw. durch einen Motor, bevorzugt einen Getriebemotor, gebildet sein. Eine elektromagnetische Stellvorrichtung ist bevorzugt ein Hub/Zugmagnet mit einer ggf. zwischengelagerten Umlenkvorrichtung.

Weiters ist bei der Sicherungsvorrichtung noch vorgesehen, dass die Steuerelektronik eine Kommunikationsschnittstelle aufweist, welche zur drahtlosen Kommunikation mit einer Kommunikationsgegenstelle und dadurch zum Empfang eines Freigabesignals ausgebildet ist, wobei die drahtlose Kommunikation bevorzugt durch eine HF-Kommunikationsverbindung gebildet ist. Bevorzugt ist die Kommunikationsgegenstelle durch eine mobile Kommunikationsvorrichtung wie bspw. ein Smartphone, oder ein Tablet gebildet. Somit lässt sich neben einer komplexeren Freigabeprüfung, bspw. durch Verwendung einer biometrischen Erfassungsvorrichtung der Kommunikationsvorrichtung, die Freigabe des Verschlusses nur dann durchführen, wenn sich der Verschluss bzw. die Kommunikationsschnittstelle, sich im Kommunikationsbereich der Kommunikationsvorrichtung befindet.

Eine vorteilhafte Weiterbildung besteht auch darin, dass über die Kommunikationsgegenstelle eine Datenverbindung zu einem Nachverfolgungssystem besteht. Die Datenverbindung kann von der Kommunikationsgegenstelle bspw. über ein Mobilfunknetz, zu einem Dienstanbieter aufgebaut sein. Somit kann der Status des Verschlusses bzw. des Verschlusssystems an eine zentrale Stelle übermittelt, und darüber bzw. dort von berechtigten Personen abgefragt werden. Ferner ist es der zentralen Stelle möglich, den Verriegelungsstatus zu kontrollieren und somit den Verschluss nur dann freizugeben, wenn eine Berechtigungsprüfung eines Bedieners erfolgreich durchgeführt wurde. Mit dieser Weiterbildung wird bspw. eine erweiterte Authentifizierungsprüfung möglich, in dem sich ein Benutzer gegenüber dem Nachverfolgungssystem authentifizieren muss.

Eine vorteilhafte Weiterbildung besteht auch darin, dass ein Bedienelement vorhanden ist, welches von außerhalb des Gehäuses zugreifbar ist, und mit dem Fixierelement bewegungsverbunden ist. Damit lässt sich eine einfachere Ausführung realisieren, indem die Stellvorrichtung die Bewegung des Fixierelements freigibt, die tatsächliche Bewegung dann manuell vom Bediener erfolgt. Ferner lässt sich dadurch auch ein Notbetrieb realisieren, bspw. wenn die Kapazität der Energiequelle für eine Bewegung des Fixierelements nicht mehr reicht. Dann kann das Fixierelement freigegeben werden, die Bewegung erfolgt dann durch den Bediener.

Eine Weiterbildung besteht auch darin, dass der erste Grundkörper eine, in Richtung der Längserstreckung des Verschlusses ausgerichtete und im Behältnis innenliegende Grundplatte aufweist, welche Grundplatte eine Länge aufweist, die den in der Verschlussstellung fixierten Gleiter überragt. Die erste Fixiervorrichtung ist an einem ersten Endbereich der Grundplatte angeordnet, am gegenüberliegenden zweiten Ende der Grundplatte ist eine Haltevorrichtung für das Gehäuse vorgesehen. Dadurch werden eine mechanisch stabile Ausführung der Fixiervorrichtung und ein mechanisch konstruktiver Schutz des Gleiters gewährleistet, und somit eine Manipulation deutlich erschwert.

Hinsichtlich der Manipulationssicherheit ist eine Weiterbildung von Vorteil, nach der das Gehäuse in der Verschlussstellung des Fixierelements, unlösbar am ersten Grundkörper angeordnet ist, insbesondere mittels der Haltevorrichtung und des in den Ausnehmungen der ersten und zweiten Fixierungsvorrichtung eingreifenden Fixierelements, und dass das Gehäuse in der Freigabestellung des Fixierelements, vom ersten Grundkörper abnehmbar ist, und die Bewegung des Gleiters freigibt. Somit wird in der Verschlussstellung insbesondere der Gleiter durch einen Zugriff von außen geschützt

Zum besseren Verständnis der Erfindung wird diese anhand der nachfolgenden Figuren näher erläutert.

Es zeigen jeweils in stark vereinfachter, schematischer Darstellung:
- Fig. 1: eine Übersichtsdarstellung des gegenständlichen Verschlusssystems;
- Fig. 2: eine Detaildarstellung der Umlenkvorrichtungen des gegenständlichen Verschlusssystems;
- Fig. 3: a) bis c) Detaildarstellungen der Verriegelungsmöglichkeit und des Fixierelements;
- Fig. 4: eine Darstellung einer Sicherungsvorrichtung;
- Fig. 5: weitere mögliche Ausführungsformen mit mehreren möglichen Antriebsmittel;
- Fig. 6: eine weitere mögliche Ausführungsvariante.

Fig. 1 zeigt das gegenständliche Verschlusssystem 1 umfassend einen Verschluss 2 mit einer Längserstreckung 3 und ein Verriegelungselement 4. Der Verschluss 2 weist eine Reihe erster Verschlusselemente 5 und eine Reihe zweiter Verschlusselemente 6 auf. Ferner ist ein Gleiter 7 vorgesehen, welcher entlang der Längserstreckung 3 des Verschlusses 2 zwischen einem geschlossenen Endabschnitt 8 und einem, in Richtung der Längserstreckung 3 distanzierten, offenen Endabschnitt 9 auf einem Verschiebweg verschiebbar ist. Der Gleiter 7 umfasst eine Führungskulisse 10 zur Führung der ersten 5 und zweiten 6 Verschlusselemente. Die Führungskulisse 10 ist dazu ausgebildet, bei Verschiebung des Gleiters 7 in Richtung auf den offenen Endabschnitt 9, die ersten 5 und zweiten 6 Verschlusselemente miteinander in Eingriff zu bringen. Bei einer Verschiebung des Gleiters 7 in Gegenrichtung, also in Richtung des geschlossenen Endabschnitts 8, ist die Führungskulisse 10 dazu ausgebildet, die ersten 5 und zweiten 6 Verschlusselemente außer Eingriff zu bringen.

Zur vereinfachten Darstellung sind die ersten Verschlusselemente 5 und die zweiten Verschlusselemente 6, sowie der Gleiter 7 teilweise aufgeschnitten dargestellt.

Die Detaildarstellung I zeigt eine Draufsicht auf das zweite Verschlusselement 6, in Richtung des Verriegelungselements 4, ohne das im Verriegelungsdurchbruch 14-2 bzw. im Führungsdurchbruch 25 angeordnete Verriegelungselement 4. Die Detaildarstellung II zeigt eine Draufsicht auf das erste Verschlusselement 5, in Richtung des Verriegelungselements 4, ohne das im Verriegelungsdurchbruch 14-1 angeordnete Verriegelungselement 4.

Jedes erste Verschlusselement 5 und jedes zweite Verschlusselement 6 weist einen Verschlusskörper 11-1, 11-2 auf, welcher Verschlusskörper 11-1, 11-2 eine einem Behältnisinnenraum zugewandte innere Deckfläche 12-1, 12-2 und eine, einem Behältnisaußenraum zugewandte äußere Deckfläche 13-1, 13-2 aufweist. Ferner ist im Verschlusskörper 11-1, 11-2 jeweils ein Verriegelungsdurchbruch 14-1, 14-2 ausgebildet, welcher Verriegelungsdurchbruch 14-1, 14-2 eine, sich zur inneren Deckfläche 12-1, 12-2 erstreckende, schlitzförmige Öffnung 15-1, 15-2 aufweist, wobei die schlitzförmige Öffnung 15-1, 15-2 parallel zur Richtung der Reihe der Verschlusselemente 5, 6 ausgerichtet ist.

Das Verriegelungselement 4 ist seil- oder drahtartig ausgebildet und weist zwischen einem ersten Ende 16 und einem zweiten Ende 17 eine Länge auf.

Ferner ist vorgesehen, dass der offene Endabschnitt 9 des Verschlusses 2 einen ersten Grundkörper 18 mit einer ersten Umlenkvorrichtung 19 und der geschlossene Endabschnitt 8 des Verschlusses 2 einen zweiten Grundkörper 20 mit einer zweiten Umlenkvorrichtung 21 aufweist.

Erfindungsgemäß ist das Verriegelungselement 4 mit seinem ersten Ende 16 am Gleiter 7 angeordnet und entlang eines ersten Wegabschnittes 22 vom ersten Ende 16 am Gleiter 7 zur zweiten Umlenkvorrichtung 21, und entlang eines zweiten Wegabschnitts 23 von der zweiten 21 zur ersten 19 Umlenkvorrichtung, und entlang eines dritten Wegabschnittes 24 von der ersten Umlenkvorrichtung 19 zum zweiten Ende 17 am Gleiter geführt. Insbesondere erfolgt diese Führung durch die ersten 5 und/oder zweiten 6 Verschlusselemente. Da das Verriegelungselement 4 mit seinen beiden Enden 16, 17 am Gleiter 7 angeordnet ist und durch die Verschlusselemente 5, 6 geführt wird, bleibt das Verriegelungselement 4 bei Bewegung des Gleiters 7 entlang des Verschiebewegs zwischen dem offenen Endabschnitt 9 und dem geschlossenen Endabschnitt 8, stets auf einer definierten Führungsbahn und es kommt somit insbesondere zu keinem Ausschieben bzw. zu keiner Auslagerung des Verriegelungselements außerhalb des Verschlusses.

Zur Führung des Verriegelungselements 4 weisen die Verschlusselemente 5, 6 spezifische Abschnitte auf. Wie bereits beschrieben, weisen das erste 5 und zweite 6 Verschlusselement einen Verriegelungsdurchbruch 14-1, 14-2 auf, wobei die Verriegelungsdurchbrüche 14-1, 14-2 derart angeordnet sind, dass bei sich in Eingriff befindlichen, ersten 5 und zweiten 6 Verschlusselementen, ein durchgehende Verriegelungskanal gebildet wird. In diesem Verriegelungskanal ist im ersten Wegabschnitt 22 das Verriegelungselement 4 angeordnet. Das erste Ende 16 des Verriegelungselements 4 ist über eine Haltevorrichtung am Gleiter 7 angeordnet, und wird vom Gleiter 7 durch die schlitzförmige Öffnung 15-1, 15-2 bewegt und zieht somit das Verriegelungselement 4 durch die einzelnen Verriegelungsdurchbrüche 14-1, 14-2. Da das Verriegelungselement einen Querschnitt aufweist, der nicht durch die schlitzförmige Öffnung 15-1, 15-2 passt, ist gewährleistet, dass sich die einzelnen Verschlusselemente 5, 6 nach Anordnung des Verriegelungselements 4 im Verriegelungsdurchbruch 14-1, 14-2 bzw. im gebildeten Verriegelungskanal, nicht mehr gegeneinander bewegen können und somit ein manipulatives Öffnen des Reißverschlusses nicht mehr möglich ist.

Um zu gewährleisten, dass das Verriegelungselement 4 vollständig geführt ist, weist das zweite Verschlusselement 6 im Verschlusskörper 11-2 einen Führungsdurchbruch 25 auf.

Dieser Führungsdurchbruch 25 ist vollständig im Verschlusskörper 11-2 angeordnet, vom Verriegelungsdurchbruch 14-2 abgegrenzt, und zu diesem parallel ausgerichtet. In diesem Führungsdurchbruch 25 wird im zweiten Wegabschnitt 23 das Verriegelungselement 4 zwischen der ersten 19 und zweiten 21 Umlenkvorrichtung geführt. Da bevorzugt jedes erste 5 und jedes zweite 6 Verschlusselement im Bereich seiner äußeren Deckfläche 13-1, 13-2 eine Aufnahmevorrichtung 26zur Aufnahme einer Behältnisaußenhülle aufweist, erfolgt die Führung des Verriegelungselements 4 im zweiten Wegabschnitt 23 durch die Außenhülle des Behältnisses geschützt und ist somit von der Behältnisaußenseite nicht zu erkennen und auch nicht zugreifbar. Zur Erreichung eines Zugriffsschutzes kann vorgesehen sein, dass die in der Aufnahmevorrichtung 26angeordnete Außenhülle im Bereich der Verschlusselemente verstärkt ausgeführt ist, beispielsweise in dem eine Metalleinlage oder eine hochfeste Gewebeeinlage angeordnet ist, sodass auch ein manipulativer Zugriff zum Verriegelungselement 4 erschwert oder verunmöglicht wird.

Fig. 2 zeigt Detaildarstellungen des ersten 18 und zweiten 20 Grundkörpers, jeweils in Draufsicht und Frontansicht.

Der erste 18 und auch der zweite 20 Grundkörper weisen jeweils eine Aufnahmevorrichtung 26 auf, in welcher eine Außenhülle des Behältnisses aufgenommen und gehalten wird. Im ersten Grundkörper 18 ist die erste Umlenkvorrichtung 19 angeordnet, mittels der das Verriegelungselement 4 vom zweiten Wegabschnitt 23 auf den dritten Wegabschnitt 24 umgelenkt wird. Das Verriegelungselement 4 gelangt durch eine in Richtung des Behältnisinnenraums unterhalb der Aufnahmevorrichtung 26 befindliche Öffnung 27 in die erste Umlenkvorrichtung 19, wird entlang dieser geführt und verlässt die erste Umlenkvorrichtung 19 durch eine weitere Öffnung 28 in Richtung des dritten Wegabschnitts 24. Die Austrittsöffnung 28 befindet ca. auf Höhe der Aufnahmevorrichtung 26, da das Verriegelungselement 4 in den Verriegelungsdurchbruch 14-2 des zweiten Verschlusselements 6 geleitet werden muss, wie dies auch aus der Detaildarstellung I in Fig. 1 erkennbar ist.

Der erste Grundkörper 18 weist ferner eine erste Fixierungsvorrichtung 29 auf, welche bevorzugt durch einen in Richtung zur Behältnisaußenseite gerichteten Halbzapfen ausgebildet ist. Ferner weist die erste Fixierungsvorrichtung 29, eine Ausnehmung 30 auf, in welche Ausnehmung ein Fixierelement eingreift.

Im zweiten Grundkörper 20 ist die zweite Umlenkvorrichtung 21 angeordnet, welche ähnlich der zuvor beschriebenen Funktion der ersten Umlenkvorrichtung 19, das Verriegelungselement 4 vom zweiten Wegabschnitt 23 auf den ersten Wegabschnitt 22 umlenkt. Wie zuvor auch die erste Umlenkvorrichtung 19 vollständig im ersten Grundkörper 18 angeordnet ist, ist auch die zweite Umlenkvorrichtung 21 vollständig im zweiten Grundkörper 20 angeordnet und somit mechanisch konstruktiv von einem Zugriff von außen geschützt.

Fig. 3a zeigt eine perspektivische Detaildarstellung des ersten Grundkörpers 18 und der ersten Fixierungsvorrichtung 29, welche als Halbzapfen ausgebildet ist, und eine Ausnehmung 30 aufweist. Aus Vereinfachungsgründen sind in den Fig. 3 a) und b) die erste Umlenkvorrichtung, die ersten und zweiten Verschlusselemente, sowie weitere Details des Verschlusses nicht dargestellt.

Der erste Grundkörper 18 weist eine, in Richtung der Längserstreckung 3 des Verschlusses ausgebildete Grundplatte 31 auf, welche Grundplatte 31 eine Länge 32 aufweist, die den in der Fixierstellung unmittelbar an der ersten Fixierungsvorrichtung 29 angeordneten Gleiter 7 überragt. Die erste Fixierungsvorrichtung 29 ist dabei an einem ersten Endbereich der Grundplatte 31 angeordnet, am gegenüberliegenden zweiten Ende der Grundplatte 31 ist eine Haltevorrichtung 33 für ein Gehäuse einer Sicherungsvorrichtung ausgebildet. Der Gleiter 7 weist eine zweite Fixierungsvorrichtung 34 auf, welche ebenfalls bevorzugt halbzapfenförmig ausgebildet ist und ebenfalls eine Ausnehmung 30 aufweist. In der Fig. 3a ist dargestellt, dass sich der Gleiter 7 unmittelbar im Bereich der ersten Fixierungsvorrichtung 29 des ersten Grundkörpers 18 befindet, sodass sich auch die Ausnehmungen 30 der ersten 29 und zweiten 34 Fixierungsvorrichtung gegenüberliegend angeordnet befinden. In diesem Fall kann ein nicht dargestelltes Fixierelement in die Ausnehmungen 30 eingreifen, und eine Bewegung des Gleiters 7 weg vom ersten Grundkörper 18 verhindern. In dieser dargestellten Stellung wäre der Verschluss vollständig geschlossen und ein Zugriff zum Innenraum des Behältnisses wäre nicht möglich.

Fig. 3b zeigt eine Seitenansicht der in Fig. 3a dargestellten Situation. Der Gleiter 7, insbesondere die zweite Fixierungsvorrichtung 34 des Gleiters 7, ist unmittelbar an der ersten Fixierungsvorrichtung 29 des ersten Grundkörpers 18 angeordnet. Wie auch in Fig. 3a sind die Verschlusselemente sowie das Verriegelungselement aus Vereinfachungsgründen nicht dargestellt. In den gegenüberliegenden Ausnehmungen 30 der beiden Fixierungsvorrichtungen 29, 34 ist ein Fixierelement 35 angeordnet und verhindert im dargestellten Fall eine Bewegung des Gleiters 7 weg vom ersten Grundkörper 18.

Das Fixierelement 35 ist in Fig. 3c in Draufsicht dargestellt. Bevorzugt ist das Fixierelement scheibenförmig ausgebildet und weist eine Bahnkurve 36 auf, welche Bahnkurve 36 bevorzugt kreissegmentartig ausgebildet ist und einen Verschlussabschnitt 37 und einen Freigabeabschnitt 38 aufweist. Bevorzugt weist das Fixierelement 35 ferner einen Angriffspunkt 39 auf, an welchem ein Stellelement einer Stellvorrichtung angreifen und das Fixierelement zwischen der Verschlussstellung und der Freigabestellung bewegen kann, bevorzugt in einer Drehbewegung um einen Drehpunkt des Fixierelements.

Fig. 4 zeigt eine Sicherungsvorrichtung für ein Verschlusssystem, welches ein umgebendes Gehäuse 40 umfasst, wobei das Gehäuse ein von außen zugreifbares Betätigungselement 41 aufweist. Im Gehäuse ist eine elektrische Energiequelle 42 und eine damit verbundene Steuerungselektronik 43 angeordnet. Die Steuerungselektronik 43 ist mit dem Betätigungselement 41 und ferner über einen Steuerungsausgang mit einer ebenfalls im Gehäuse 40 angeordneten Stellvorrichtung 44 verbunden. Die Stellvorrichtung 44 ist bevorzugt elektromotorisch oder elektromagnetisch ausgebildet und ist nach entsprechender Ansteuerung durch die Steuerungselektronik 43 in der Lage, das Fixierelement 35 zwischen der Verriegelungs- und der Freigabestellung zu bewegen. Beispielsweise in dem ein Stellelement 45 der Stellvorrichtung 44 mit dem Angriffspunkt 39 des Fixierelements 35 bewegungsverbunden ist. Bevorzugt weist die Steuerungselektronik 43 ferner ein Sicherheitsmodul 46 auf, welches beispielsweise über eine Kommunikationsschnittstelle 47 eine drahtlose Kommunikationsverbindung zu einer Kommunikationsgegenstelle herstellt, und von dieser ein Freigabesignal erhält.

Im Fall einer Funktionsstörung bzw. einer mangelnden Energieversorgung zur Verstellung des Fixierelements 35 kann vorgesehen sein, dass ein Bedienelement 48 vorhanden ist, welches von der Gehäuseaußenseite zugreifbar ist und eine manuelle Verstellung des Fixierelementes 35 ermöglicht.

Das Gehäuse 40 ist durch ein konstruktives Mittel an einem Gehäuseende an der Haltevorrichtung 33 der Grundplatte 31 des ersten Grundkörpers 18 fixiert gehalten. Da auch das Fixierelement 35 im Gehäuse fixiert angeordnet ist, ist das Gehäuse 40 in der Verriegelungsstellung des Fixierelements 35 über den beiden Fixierungsvorrichtungen 29, 34 in seiner Position fixiert und somit nicht von dem ersten Grundkörper 18 bzw. der Grundplatte 31 abnehmbar. Bei Verschwenken des Fixierelements 35 in seine Freigabestellung, kann das Gehäuse 40 von den Fixiervorrichtungen 29, 34 abgehoben und aus der Haltevorrichtung 33 ausgeschwenkt werden, wodurch der Gleiter 7 freigegeben wird und der Verschluss geöffnet werden kann.

Figur 5 zeigt weitere mögliche Ausführungsformen, bei denen ein Antriebsmittel 49 vorhanden ist, um ein selbsttätiges bzw. unterstütztes Öffnen und/oder Schließen des Verschlusses 2 zu ermöglichen.

Gemäß einer Ausführungsvariante kann das Antriebsmittel 49 am ersten Grundkörper 18 oder am zweiten Grundkörper 20 angeordnet sein. Diese Ausführung hat den Vorteil, dass lediglich ein Grundkörper mit einem Antriebsmittel ausgestattet werden muss. Bevorzugt wird mit einer einseitigen Anordnung eines Antriebsmittels, auch nur eine Bewegungsrichtung des Gleiters 7 unterstützt. Beispielsweise kann ein nach Betätigung eines Freigabeelements 50 ein Antriebsmittel 49 am zweiten Grundkörper 20 aktiviert werden und der Verschluss 2 selbsttätig geöffnet werden. Eine Weiterbildung kann dann auch darin bestehen, dass nach dem Öffnen, der Gleiter 7 im Bereich des zweiten Grundkörpers 20 fixiert wird, sodass ein Schließen verhindert wird, und der geöffnete Zustand als Originalitätsmerkmal klar erkennbar bleibt.

Gemäß einer weiteren möglichen Ausführungsvariante, kann das Antriebsmittel 49 am ersten Grundkörper 18 und am zweiten Grundkörper 20 angeordnet sein, wodurch eine unterstützte bzw. selbsttätige Bewegung des Verschlusses in beide Richtungen ermöglicht wird.

Eine weitere mögliche Ausführung besteht darin, dass das Antriebsmittel 49 im Gleiter 7 angeordnet ist. Diese Ausführung hat den Vorteil, dass mit nur einem Antriebsmittel 49 beide Bewegungsrichtungen realisiert werden können.

Bei allen Ausführungsvarianten wird das Antriebsmittel 49 über einer Antriebsvorrichtung 51 auf das Verriegelungselement 4 wirken. Die Antriebsvorrichtung kann bspw. als Antriebsrad, insbesondere als Reibrad gebildet sein. Das Verriegelungselement 4 läuft bspw. zwischen dem Reibrad und der Umlenkvorrichtung 19, 21 durch, und wird dazwischen soweit geklemmt, dass eine Übertragung der Antriebsbewegung des Antriebsmittels 49 gewährleistet ist. Bei einer Anordnung des Antriebsmittels 49 am Gleiter 7, kann die Antriebsvorrichtung bspw. auch als eine Art Zahnkette ausgebildet sein, und in die Zwischenräume der Verschlusselemente 5, 6 eingreifen.

Diese Ausführungen haben den Vorteil, dass bei sehr langen Verschlüssen eine manuelle Bedienung oftmals sehr aufwändig, umständlich und/oder anstrengend sein kann. Durch die Unterstützung durch ein Antriebsmittel kann ein deutlicher Bedienkomfort erreicht werden.

Figur 6 zeigt eine weitere mögliche Ausführungsform mit einem alternativen Antrieb für das Fixierelement 35, und einem Schutz gegen das Eindringen von Feuchtigkeit bzw. Wasser in das Innere des Gehäuses 40. Da die wesentlichen Elemente der Darstellung in Figur 4 entsprechen, wird für deren Beschreibung auf die Beschreibung zu Fig. 4 verwiesen.

Gemäß der dargestellten Ausführung ist die Stellvorrichtung 44 als Motor ausgebildet, und weist ferner bevorzugt ein Getriebe auf. Die Stellvorrichtung wirkt hier direkt auf die Mittelachse des Fixierelements 35 und kann dieses um die Mittelache bzw. den Drehpunkt, zwischen der Verschluss- und der Freigabestellung, verdrehen.

In Fig. 6 ist auch noch eine weitere mögliche Ausführungsform dargestellt. Um ein Eindringen von Feuchtigkeit bzw. Wasser in das Gehäuseinnere zu verhindern, kann vorgesehen sein, dass ein Dichtelement 52 vorhanden ist, welches die beiden Fixierungsvorrichtungen 29, 34 und das Fixierelement 35 überdeckt. Im Dichtelement 52 ist ferner eine abgedichtete Durchführung für die Stellvorrichtung 44 vorgesehen. Dieses Dichtelement 52 kann bspw. als ein Einlegeteil ausgebildet sein und nur bei einem Typ der Sicherungsvorrichtung eingebaut werden, bei dem die Gefahr eines Feuchtigkeitszutritts gegeben ist, bzw. ein Feuchtigkeitsschutz gefordert ist. Für besonders exponierte Sicherungsvorrichtungen kann ferner vorgesehen sein, dass das Dichtelement 52, in Kombination mit dem Gehäuse 40, auch flüssigkeitsdicht ausgebildet sein kann, und somit bspw. einen Einsatz der Sicherungsvorrichtung im Außenbereich ermöglicht. Somit könnte die Sicherungsvorrichtung ohne zusätzliche Schutzmaßnahmen direkt bei einem Verschluss einer LKW-Plane eingesetzt werden.

Abschließend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

In der Fig. 4 ist eine weitere und gegebenenfalls für sich eigenständige Ausführungsform der Verschlusssystems gezeigt, wobei wiederum für gleiche Teile gleiche Bezugszeichen bzw. Bauteilbezeichnungen wie in den vorangegangenen Figuren verwendet werden. Um unnötige Wiederholungen zu vermeiden, wird auf die detaillierte Beschreibung in den vorangegangenen Fig. 1-3 hingewiesen bzw. Bezug genommen.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**

| | | | |
|---|---|---|---|
| 1 | Verschlusssystem | 31 | Grundplatte |
| 2 | Verschluss | 32 | Länge |
| 3 | Längserstreckung | 33 | Haltevorrichtung |
| 4 | Verriegelungselement | 34 | zweite Fixierungsvorrichtung |
| 5 | erstes Verschlusselement | 35 | Fixierelement |
| 6 | zweites Verschlusselement | 36 | Bahnkurve |
| 7 | Gleiter | 37 | Verschlussabschnitt |
| 8 | geschlossener Endabschnitt | 38 | Freigabeabschnitt |
| 9 | offener Endabschnitt | 39 | Angriffspunkt |
| 10 | Führungskulisse | 40 | Gehäuse |
| 11 | Verschlusskörper | 41 | Betätigungselement |
| 12 | innere Deckfläche | 42 | Energiequelle |
| 13 | äußeren Deckfläche | 43 | Steuerungselektronik |
| 14 | Verriegelungsdurchbruch | 44 | Stellvorrichtung |
| 15 | Öffnung | 45 | Stellelement |
| 16 | erstes Ende | 46 | Sicherheitsmodul |
| 17 | zweites Ende | 47 | Kommunikationsschnittstelle |
| 18 | erster Grundkörper | 48 | Bedienelement |
| 19 | erste Umlenkvorrichtung | 49 | Antriebsmittel |
| 20 | zweiter Grundkörper | 50 | Freigabeelement |
| 21 | zweite Umlenkvorrichtung | 51 | Antriebsvorrichtung |
| 22 | erster Wegabschnitt | 52 | Dichtelement |
| 23 | zweiter Wegabschnitt | | |
| 24 | dritter Wegabschnitt | | |
| 25 | Führungsdurchbruch | | |
| 26 | Aufnahmevorrichtung | | |
| 27 | Öffnung | | |
| 28 | Öffnung | | |
| 29 | erste Fixierungsvorrichtung | | |
| 30 | Ausnehmung | | |

## Patentansprüche

1. Verschlusssystem (1) zur Ausbildung einer verschließbaren Öffnung eines Behältnisses, umfassend einen Verschluss (2) mit einer Längserstreckung (3) und ein Verriegelungselement (4), wobei der Verschluss (2)
- eine Reihe erster Verschlusselemente (5) und eine Reihe zweiter Verschlusselemente (6), und
- einen Gleiter (7), und
- einen geschlossenen Endabschnitt (8) und in Richtung der Längserstreckung (3) distanziert, einen offenen Endabschnitt (9) umfasst,
und wobei der Gleiter (7)
- auf einem Verschiebeweg entlang der Reihe erster (5) und zweiter (6) Verschlusselemente, zwischen dem geschlossenen (8) und dem offenen Endabschnitt (9) des Verschlusses (2) verschiebbar ist, und
- eine Führungskulisse (10) zur Führung der ersten (5) und zweiten (6) Verschlusselemente umfasst und dazu ausgebildet ist, bei Verschiebung des Gleiters (7) in Richtung auf den offenen Endabschnitt (9), die ersten (5) und zweiten (6) Verschlusselemente miteinander in Eingriff, und bei der Verschiebung des Gleiters (7) in Richtung auf den geschlossenen Endbereich (8), die ersten (5) und zweiten (6) Verschlusselemente außer Eingriff zu bringen,
und wobei jedes erste (5) und jedes zweite (6) Verschlusselement
- einen Verschlusskörper (11-1, 11-2), mit einer, einem Behältnisinnenraum zugewandten inneren Deckfläche (12-1, 12-2), und einer, einem Behältnisaußenraum zugewandten äußeren Deckfläche (13-1, 13-2) umfasst, und
- einen Verriegelungskanal aufweist,
und wobei das Verriegelungselement (4)
- seil- oder drahtartig ausgebildet ist und zwischen einem ersten Ende (16) und einem zweiten Ende (17) eine Länge aufweist, und
- entlang eines ersten Wegabschnitts (22) im Verriegelungskanal angeordnet ist,
- und ferner mit seinem ersten Ende (16) am Gleiter (7) befestigt ist,
**dadurch gekennzeichnet, dass**
der offene Endabschnitt (9) des Verschlusses (2) einen ersten Grundkörper (18) mit einer ersten Umlenkvorrichtung (19) und der geschlossene Endabschnitt (8) des Verschlusses (2) einen zweiten Grundkörper (20) mit einer zweiten Umlenkvorrichtung (21) aufweist, und
das Verriegelungselement (4) auch mit seinem zweiten Ende (17) am Gleiter (7) befestigt ist und in seiner Länge,
- entlang des ersten Wegabschnitts (22) vom ersten Ende (16) am Gleiter (7) zur zweiten Umlenkvorrichtung (21), und
- entlang eines zweiten Wegabschnitts (23) von der zweiten (21) zur ersten (19) Umlenkvorrichtung, und
- entlang eines dritten Wegabschnitts (24) von der ersten Umlenkvorrichtung (19) zum zweiten Ende (17) am Gleiter (7), geführt ist.

2. Verschlusssystem nach Anspruch 1, **dadurch gekennzeichnet, dass** in jedem ersten (5) und jedem zweiten (6) Verschlusselement in Richtung der Reihe der Verschlusselemente gesehen, im Verschlusskörper (11-1, 11-2) ein Verriegelungsdurchbruch (14-1, 14-2) ausgebildet ist, welcher Verriegelungsdurchbruch (14-1, 14-2) ferner eine, sich zur inneren Deckfläche (12-1, 12-2) erstreckende schlitzförmige Öffnung (15-1, 15-2) aufweist, welche schlitzförmige Öffnung (15-1, 15-2) parallel zur Richtung der Reihe der Verschlusselemente ausgerichtet ist, und wobei der Verriegelungsdurchbruch (14-1, 14-2) jeweils derart im ersten (5) und zweiten (6) Verschlusselement angeordnet ist, dass bei sich im gegenseitigen Eingriff befindlichen ersten und zweiten Verschlusselementen, die Verriegelungsdurchbrüche deckend angeordnet sind und den Verriegelungskanal bilden.

3. Verschlusssystem nach Anspruch 1 oder 2, **dadurch gekennzeichnet, dass** jedes zweite Verschlusselement (6) im Verschlusskörper (11-2) einen, zum Verriegelungsdurchbruch (14-2) parallel ausgerichteten und von diesem abgegrenzten Führungsdurchbruch (25) aufweist, in welchem das Verriegelungselement (4) im zweiten Wegabschnitt (23) geführt ist.

4. Verschlusssystem nach einem der Ansprüche 1 bis 3, **dadurch gekennzeichnet, dass** das Verriegelungselement (4) im dritten Wegabschnitt (24) im Verriegelungsdurchbruch (14-2) der zweiten Verschlusselemente (6) geführt ist.

5. Verschlusssystem nach einem der Ansprüche 1 bis 4, **dadurch gekennzeichnet, dass** der erste Grundkörper (18) eine erste Fixierungsvorrichtung (29) und der Gleiter (7) eine zweite Fixierungsvorrichtung (34) aufweisen und dass ein Fixierelement (35) vorgesehen ist, welches eine Verschlussstellung und eine Freigabestellung aufweist, und welches in der Verschlussstellung, eine Bewegung des Gleiters (7) entlang des Verschiebewegs hemmt, insbesondere den Gleiter (7) im unmittelbaren Nahbereich des ersten Grundkörpers (18) fixiert hält.

6. Verschlusssystem nach Anspruch 5, **dadurch gekennzeichnet, dass** die erste (29) und zweite Fixierungsvorrichtung (34) jeweils durch einen, zur Behältnis Außenseite gerichteten Halbzapfen gebildet ist.

7. Verschlusssystem nach Anspruch 5 oder 6, **dadurch gekennzeichnet, dass** die erste (29) und zweite Fixierungsvorrichtung (34) jeweils eine Ausnehmung (30) aufweisen, in welche das Fixierelement (35) in der Verschlussstellung eingreift, und wobei die Ausnehmung (30) Behältnis außenliegend angeordnet ist.

8. Verschlusssystem nach einem der Ansprüche 5 bis 7, **dadurch gekennzeichnet,**
**dass** das Fixierelement (35) durch ein flächenhaftes Element gebildet ist, welches Element eine Bahnkurve (36) aufweist, wobei die Bahnkurve (36) einen Freigabeabschnitt (38) und einen Verschlussabschnitt (37) aufweist,
wobei das flächenhafte Element vorzugsweise als eine um einen Mittelpunkt drehbare Scheibe gebildet ist,
und wobei die Bahnkurve (36) bevorzugt als Kreissegment ausgebildet ist.

9. Verschlusssystem nach einem der Ansprüche 1 bis 8, **dadurch gekennzeichnet, dass** die erste (19) oder die zweite (21) Umlenkvorrichtung ein Antriebsmittel (49) aufweist oder, dass die erste (19) und die zweite (21) Umlenkvorrichtung ein Antriebsmittel (49) aufweisen, wobei das Antriebsmittel (49) eine, auf das Verriegelungselement (4) wirkende, Antriebsvomchtung (51) aufweist.

10. Verschlusssystem nach einem der Ansprüche 1 bis 8, **dadurch gekennzeichnet, dass** der Gleiter (7) ein Antriebsmittel (49) mit einer Antriebsvorrichtung (51) aufweist.

11. Verschlusssystem nach Anspruch 9 oder 10, **dadurch gekennzeichnet, dass** das Antriebsmittel (49) als Drehantrieb ausgebildet ist oder dass das Antriebsmittel (49) als Linearantrieb ausgebildet ist, insbesondere als Biegeschwinger, oder dass das Antriebsmittel (49) als Federspeicherantrieb ausgebildet ist.

12. Sicherungsvorrichtung für ein Verschlusssystem (1) nach einem der Ansprüche 1 bis 11, umfassend
- ein Außengehäuse (40) mit einem Betätigungselement (41) und im Gehäuse (40) angeordnet
- eine Stellvorrichtung (44) und eine elektrische Energiequelle (42), und
- eine Steuerungselektronik (43), welche mit dem Betätigungselement (41) und der Energiequelle (42), und über einen Steuerungsausgang mit der Stellvorrichtung (44), verbunden ist,
- wobei ein Fixierelement (35) im Gehäuse (40) relativbeweglich gehalten angeordnet ist,
- wobei die Steuerungselektronik (43) ein Sicherheitsmodul (46) aufweist, welches zur Prüfung einer Freigabebedingung ausgebildet ist,
- wobei durch die Stellvorrichtung (44) in einer ersten Stellung der Stellvorrichtung (44) das Fixierelement (35) in der Verschlussposition fixiert ist, und in einer zweiten Stellung das Fixierelement (35) freigegeben ist, und insbesondere zwischen der Verschluss- und der Freigabestellung bewegbar ist, und
die Stellvorrichtung (44) als elektro-motorische oder elektromagnetische Stellvorrichtung (44) ausgebildet ist,
**dadurch gekennzeichnet, dass**
die Steuerungselektronik (43) eine Kommunikationsschnittstelle (47) aufweist, welche zur drahtlosen Kommunikation mit einer Kommunikationsgegenstelle und dadurch zum Empfang eines Freigabesignals ausgebildet ist, wobei die drahtlose Kommunikation bevorzugt durch eine HF-Kommunikationsverbindung gebildet ist.

13. Sicherungsvorrichtung nach Anspruch 12, **dadurch gekennzeichnet, dass** über die Kommunikationsgegenstelle eine Datenverbindung zu einem Nachverfolgungssystem besteht.

14. Sicherungsvorrichtung nach einem der Ansprüche 12 oder 13, **dadurch gekennzeichnet, dass** ein Bedienelement (48) vorhanden ist, welches von außerhalb des Gehäuses (40) zugreifbar ist, und mit dem Fixierelement (35) bewegungsverbunden ist.

15. Sicherungsvorrichtung nach einem der Ansprüche 12 bis 14, **dadurch gekennzeichnet, dass** der erste Grundkörper (18) eine, in Richtung der Längserstreckung (3) des Verschlusses (2) ausgerichtete und im Behältnis innenliegende Grundplatte (31) aufweist, welche Grundplatte (31) eine Länge (32) aufweist, die den in der Verschlussstellung fixierten Gleiter (7) überragt, und wobei die erste Fixiervorrichtung an einem ersten Endbereich der Grundplatte (31) angeordnet ist, und am gegenüberliegenden zweiten Ende der Grundplatte (31) eine Haltevorrichtung (33) für das Gehäuse (40) vorgesehen ist.

16. Sicherungsvorrichtung nach Anspruch 15, **dadurch gekennzeichnet, dass** das Gehäuse (40) in der Verschlussstellung des Fixierelements (35),
unlösbar am ersten Grundkörper (18) angeordnet ist, insbesondere mittels der Haltevorrichtung (33) und des in den Ausnehmungen (30) der ersten (29) und zweiten Fixierungsvorrichtung eingreifenden Fixierelements (35),
und dass das Gehäuse (40) in der Freigabestellung des Fixierelements (35),
vom ersten Grundkörper (18) abnehmbar ist, und die Bewegung des Gleiters (7) freigibt.

## Claims

1. A closure system (1) for forming a closable opening of a container, comprising a closure (2) with a longitudinal extension (3), and a locking element (4),
wherein the closure (2) comprises
- a series of first closure elements (5) and a series of second closure elements (6), and
- a slider (7), and
- a closed end section (8) and, distanced in the direction of the longitudinal extension (3), an open end section (9),
and wherein the slider (7)
- is displaceable on a displacement path along the series of first (5) and second (6) closure elements, between the closed (8) and the open end section (9) of the closure (2), and
- comprises a guide track (10) for guiding the first (5) and second (6) closure elements, and is designed to bring the first (5) and second (6) closure elements into engagement upon displacement of the slider (7) in the direction toward the open end section (9), and to bring the first (5) and second (6) closure elements out of engagement upon displacement of the slider (7) in the direction toward the closed end section (8),
and wherein each first (5) and second (6) closure element
- comprises a closure body (11-1, 11-2) with an inner top surface (12-1, 12-2) facing a container inside, and an outer top surface (13-1, 13-2) facing the container outside, and
- has a locking channel,
and wherein the locking element (4)
- is designed rope- or a wire-like and has a length between a first end (16) and a second end (17), and
- is arranged along a first path section (22) in the locking channel,
- and furthermore, is fastened to the slider (7) with its first end (16),
**characterized in that**
the open end section (9) of the closure (2) has a first base body (18) with a first deflection device (19), and the closed end section (8) of the closure (2) has a second base body (20) with a second deflection device (21), and
the locking element (4) is fastened to the slider (7) with its second end (17), as well, and is guided, in its length,
- along the first path section (22) from the first end (16) on the slider (7) to the second deflection device (21),
- along a second path section (23) from the second (21) to the first deflection device (19), and
- along a third path section (24) from the first deflection device (19) to the second end (17) on the slider (7).

2. The closure system according to claim 1, **characterized in that** in each first (5) and each second (6) closure element, as viewed in the direction of the series of the closure elements, a locking recess (14-1, 14-2) is formed in the closure body (11-1, 11-2), which locking recess (14-1, 14-2) further has an slit-shaped opening (15-1, 15-2) extending toward the inner top surface (12-1, 12-2), which slit-shaped opening (15-1, 15-2) is oriented in parallel to the direction of the series of the closure elements, and wherein the locking recess (14-1, 14-2) is arranged in the first (5) and second (6) locking element, in each case such that, in the case of first and second closure elements being mutually engaged, the locking recesses are arranged in a covering manner and form the locking channel.

3. The closure system according to claim 1 or 2, **characterized in that** each second closure element (6) has a guide recess (25) in the closure body (11-2), which is oriented in parallel to the locking recess (14-2) and delimited from the same, in which guide recess (25) the locking element (4) is guided in the second path section (23).

4. The closure system according to one of claims 1 to 3, **characterized in that** the locking element (4) is guided in the third path section (24) in the locking recess (14-2) of the second closure elements (6).

5. The closure system according to one of claims 1 to 4, **characterized in that** the first base body (18) has a first fixing device (29), and the slider (7) has a second fixing device (34), and that a fixing element (35) is provided, which has a closure position and a release position, and which, in the closure position, inhibits a movement of the slider (7) along the displacement path, in particular holds the slider (7) fixed in the immediate vicinity of the first base body (18).

6. The closure system according to claim 5, **characterized in that** the first (29) and second fixing device (34) are each formed by a half pin oriented toward the outside of the container.

7. The closure system according to claim 5 or 6, **characterized in that** the first (29) and second fixing device (34) each have a recess (30), which the fixing element (35) engages with in the closure position, and wherein the recess (30) is arranged on the outside of the container.

8. The closure system according to one of claims 5 to 7, **characterized in that** the fixing element (35) is formed by an areal element, which element has a track curve (36), wherein the track curve (36) has a release section (38) and a closure section (37), wherein the areal element is preferably designed as a disc rotatable about a center, and wherein the track curve (36) is preferably designed as a circular segment.

9. The closure system according to one of claims 1 to 8, **characterized in that** the first (19) or the second (21) deflection device has a drive means (49), or that the first (19) and the second (21) deflection device have a drive means (49), wherein the drive means (49) has a drive device (51) acting on the locking element (4).

10. The closure system according to one of claims 1 to 8, **characterized in that** the slider (7) has a drive means (49) with a drive device (51).

11. The closure system according to claim 9 or 10, **characterized in that** the drive means (49) is designed as a rotary drive, or that the drive means (49) is designed as a linear drive, in particular as a bending oscillator, or that the drive means (49) is designed as a spring-loaded drive.

12. A securing device for a closure system (1) according to one of claims 1 to 11, comprising
- an outer housing (40) with an actuating element (41), and, arranged in the housing (40),
- a setting device (44) and an electrical energy source (42), and
- control electronics (43), which is connected to the actuating element (41) and the energy source (42), and, via a control output, to the setting device (44),
- wherein a fixing element (35) is arranged so as to be held relatively movable in the housing (40),
- wherein the control electronics (43) has a security module (46), which is designed to check a release condition,
- wherein the fixing element (35) is fixed in the closure position by means of the setting device (44) in a first position of the setting device (44), and in a second position, the fixing element (35) is released, and in particular is movable between the closure and the release position, and
the setting device (44) is designed as an electromotive or electromagnetic setting device (44),
**characterized in that**
the control electronics (43) has a communication interface (47), which is designed for wireless communication with a communication counterpart station and thus for receiving a release signal, wherein the wireless communication is preferably formed by a HF communication connection.

13. The securing device according to claim 12, **characterized in that**, via the communication counterpart station, a data connection to a tracking system exists.

14. The securing device according to one of claims 12 or 13, **characterized in that** an operating element (48) is present, which is accessible from outside the housing (40) and is movement-connected to the fixing element (35).

15. The securing device according to one of claims 12 to 14, **characterized in that** the first base body (18) has a base plate (31) oriented in the direction of the longitudinal extension (3) of the closure (2) and located on the inside of the container, which base plate (31) has a length (32), which extends beyond the slider (7) fixed in the closure position, and wherein the first fixing device is arranged at a first end region of the base plate (31), and a holding device (33) for the housing (40) is provided at the opposite, second end of the base plate (31).

16. The securing device according to claim 15, **characterized in that** the housing (40), in the closure position of the fixing element (35),
is unreleasably arranged on the first base body (18), in particular by means of the holding device (33) and the fixing element (35) engaging in the recesses (30) of the first (29) and second fixing device,
and that the housing (40), in the release position of the fixing element (35),
can be removed from the base body (18) and releases the movement of the slider (7).

## Revendications

1. Système de fermeture (1) pour former une ouverture d'un récipient pouvant être fermée, comprenant
une fermeture (2) avec une extension longitudinale (3) et un élément de verrouillage (4), dans lequel la fermeture (2) comprend
- une rangée de premiers éléments de fermeture (5) et une rangée de deuxièmes éléments de fermeture (6) et
- un patin (7) et
- une portion d'extrémité fermée (8) et, écartée en direction de l'extension longitudinale (3), une portion d'extrémité ouverte (9),
et dans lequel le patin (7)
- peut coulisser sur un trajet de coulissement le long de la rangée de premiers (5) et de deuxièmes (6) éléments de fermeture, entre la portion d'extrémité fermée (8) et la portion d'extrémité ouverte (9) de la fermeture (2) et
- comprend une coulisse de guidage (10) pour le guidage des premiers (5) et des deuxièmes (6) éléments de fermeture et est conçu pour emboîter les premiers (5) et deuxièmes (6) éléments de fermeture entre eux lors du coulissement du patin (7) en direction de la portion d'extrémité ouverte (9) et de déboîter les premiers (5) et deuxièmes (6) éléments de fermeture les uns des autres lors du coulissement du patin (7) en direction de la partie d'extrémité fermée (8),
et dans lequel chaque premier (5) et chaque deuxième (6) élément de fermeture comprend
- un corps de fermeture (11-1, 11-2) avec une surface de recouvrement interne (12-1, 12-2) orientée vers un espace interne du récipient et une surface de recouvrement externe (13-1, 13-2) orientée vers un espace externe du récipient et
- un canal de verrouillage,
et dans lequel l'élément de verrouillage (4)
- est conçu sous la forme d'un câble ou d'un fil et présente une longueur entre une première extrémité (16) et une deuxième extrémité (17) et
- est disposé le long d'une première portion de trajet (22) dans le canal de verrouillage,
- et est en outre fixé avec sa première extrémité (16) au patin (7),
**caractérisé en ce que**
la portion d'extrémité ouverte (9) de la fermeture (2) comprend un premier corps de base (18) avec un premier dispositif de renvoi (19) et la portion d'extrémité fermée (8) de la fermeture (2) comprend un deuxième corps de base (20) avec un deuxième dispositif de renvoi (21) et
l'élément de verrouillage (4) est également fixé, avec sa deuxième extrémité (17), au patin (7) et est guidé sur sa longueur
- le long de la première portion de trajet (22) de la première extrémité (16) sur le patin (7) vers le deuxième dispositif de renvoi (21) et
- le long d'une deuxième portion de trajet (23) du deuxième (21) vers le premier (19) dispositif de renvoi et
- le long d'une troisième portion de trajet (24) du premier dispositif de renvoi (19) vers la deuxième extrémité (17) sur le patin (7).

2. Système de fermeture selon la revendication 1, **caractérisé en ce que**, dans chaque premier (5) et deuxième (6) élément de fermeture, vu dans la direction de la rangée d'éléments de fermeture, dans le corps de fermeture (11-1, 11-2), est réalisé un passage de verrouillage (14-1, 14-2), ce passage de verrouillage (14-1, 14-2) comprenant en outre une ouverture en forme de fente (15-1, 15-2) s'étendant vers la surface de recouvrement interne (12-1, 12-2), cette ouverture en forme de fente (15-1, 15-2) étant orientée parallèlement à la direction de la rangée d'éléments de fermeture et dans lequel le passage de verrouillage (14-1, 14-2) est disposé respectivement dans le premier (5) et le deuxième (6) élément de fermeture de façon à ce que, lorsque les premiers et deuxièmes éléments de fermeture sont emboîtés les uns dans les autres, les passages de verrouillage soient disposés de manière couvrante et forment le canal de verrouillage.

3. Système de fermeture selon la revendication 1 ou 2, **caractérisé en ce que** chaque deuxième élément de fermeture (6) du corps de fermeture (11-2) comprend un passage de guidage (25) orienté parallèlement par rapport au passage de verrouillage (14-2) et délimité par celui-ci, dans lequel l'élément de verrouillage (4) est guidé dans la deuxième portion de trajet (23).

4. Système de fermeture selon l'une des revendications 1 à 3, **caractérisé en ce que** l'élément de verrouillage (4) est guidé dans la troisième portion de trajet (24) dans le passage de verrouillage (14-2) des deuxièmes éléments de fermeture (6).

5. Système de fermeture selon l'une des revendications 1 à 4, **caractérisé en ce que** le premier corps de base (18) comprend un premier dispositif de fixation (29) et le patin (7) comprend un deuxième dispositif de fixation (34) et **en ce qu'**un élément de fixation (35) est prévu, qui présente une position de fermeture et une position de libération, et qui, dans la position de fermeture, bloque un déplacement du patin (7) le long du trajet de coulissement, plus particulièrement maintient le patin (7) fixé à proximité immédiate du premier corps de base (18).

6. Système de fermeture selon la revendication 5, **caractérisé en ce que** le premier (29) et le deuxième dispositif de fixation (34) sont constitués chacun d'un demi-tenon orienté vers le côté externe du récipient.

7. Système de fermeture selon la revendication 5 ou 6, **caractérisé en ce que** le premier (29) et le deuxième dispositif de fixation (34) comprennent chacun un évidement (30) dans lequel l'élément de fixation (35) s'emboîte dans la position de fermeture et dans lequel l'évidement (30) est disposé du côté externe du récipient.

8. Système de fermeture selon l'une des revendications 5 à 7, **caractérisé en ce que**
l'élément de fixation (35) est constitué d'un élément plat, cet élément comprenant une trajectoire (36), dans lequel la trajectoire (36) comprend une portion de libération (38) et une portion de fermeture (37),
dans lequel l'élément plat est conçu de préférence comme un disque tournant autour d'un point central,
et dans lequel la trajectoire (36) est de préférence conçue comme un segment de cercle.

9. Système de fermeture selon l'une des revendications 1 à 8, **caractérisé en ce que** le premier (19) ou le deuxième (21) dispositif de renvoi comprend un moyen d'entraînement (49) ou **en ce que** le premier (19) et le deuxième (21) dispositif de renvoi comprennent un moyen d'entraînement (49), dans lequel le moyen d'entraînement (49) comprend un dispositif d'entraînement (51) agissant sur l'élément de verrouillage (4).

10. Système de fermeture selon l'une des revendications 1 à 8, **caractérisé en ce que** le patin (7) comprend un moyen d'entraînement (49) avec un dispositif d'entraînement (51).

11. Système de fermeture selon la revendication 9 ou 10, **caractérisé en ce que** le moyen d'entraînement (49) est conçu comme un entraînement rotatif ou **en ce que** le moyen d'entraînement (49) est conçu comme un entraînement linéaire, plus particulièrement comme un vibrateur en flexion ou **en ce que** le moyen d'entraînement (49) est conçu comme un entraînement à accumulateur à ressort.

12. Dispositif de sécurisation pour un système de fermeture (1) selon l'une des revendications 1 à 11, comprenant :
- un boîtier externe (40) avec un élément d'actionnement (41) et, disposés dans le boîtier (40) :
- un dispositif de réglage (44) et une source d'énergie électrique (42) et
- une électronique de commande (43) qui est reliée avec l'élément d'actionnement (41) et la source d'énergie (42) et, par l'intermédiaire d'une sortie de commande, avec le dispositif de réglage (44),
- dans lequel un élément de fixation (35) est disposé de façon à être mobile de manière relative dans le boîtier (40),
- dans lequel l'électronique de commande (43) comprend un module de sécurité (46) qui est conçu pour la vérification d'une condition de libération,
- dans lequel le dispositif de réglage (44), dans une première position du dispositif de réglage (44) fixe l'élément de fixation (35) dans la position de fermeture et, dans une deuxième position, l'élément de fixation (35) est libéré et est mobile plus particulièrement entre la position de fermeture et la position de libération et
le dispositif de réglage (44) est conçu comme un dispositif de réglage à moteur électrique ou électromagnétique (44),
**caractérisé en ce que**
l'électronique de commande (43) comprend une interface de communication (47) qui est conçue pour la communication sans fil avec poste de communication distant et donc pour la réception d'un signal de libération, dans lequel la communication sans fil est constituée de préférence d'une liaison de communication HF.

13. Dispositif de sécurisation selon la revendication 12, **caractérisé en ce que**, grâce au poste de communication distant, il existe une liaison de données avec un système de suivi.

14. Dispositif de sécurisation selon l'une des revendications 12 ou 13, **caractérisé en ce qu'**un élément de commande (48) est prévu, qui est accessible de l'extérieur du boîtier (40) et qui est relié en mouvement avec l'élément de fixation (35).

15. Dispositif de sécurisation selon l'une des revendications 12 à 14, **caractérisé en ce que** le premier corps de base (18) comprend une plaque de base (31) orientée dans la direction de l'extension longitudinale (3) de la fermeture (2) et se trouvant à l'intérieur du récipient, cette plaque de base (31) présentant une longueur (32) qui dépasse du patin (7) fixé dans la position de fermeture et dans lequel le premier dispositif de fixation est disposé sur une première partie d'extrémité de la plaque de base (31) et, sur la deuxième extrémité opposée de la plaque de base (31), est prévu un dispositif de maintien (33) pour le boîtier (40).

16. Dispositif de sécurisation selon la revendication 15, **caractérisé en ce que** le boîtier (40), dans la position de fermeture de l'élément de fixation (35) :
est disposé de manière inamovible sur le premier corps de base (18), plus particulièrement au moyen du dispositif de maintien (33) et de l'élément de fixation (35) s'emboîtant dans les évidements (30) des premier (29) et deuxième dispositifs de fixation,
et **en ce que** le boîtier (40), dans la position de libération de l'élément de fixation (35),
peut être retiré du premier corps de base (18) et libère le mouvement du patin (7).
